# FASCICULE DE BREVET EUROPEEN

(11) **EP 3 698 381 B1**
(45) Date de publication et mention de la délivrance du brevet: **25.08.2021**
(21) Numéro de dépôt: 18836281.8
(22) Date de dépôt: 17.12.2018
(51) Int. Cl.: G21F 5/08

(54) **ENSEMBLE COMPRENANT UN EMBALLAGE DE TRANSPORT DE MATIERES RADIOACTIVES ET DES MOYENS DE SURELEVATION DE CET EMBALLAGE PAR RAPPORT A UNE PLATEFORME DE BASE**
ANORDNUNG MIT TRANSPORTVERPACKUNG FÜR RADIOAKTIVE STOFFE UND MITTEL ZUM HEBEN DIESER VERPACKUNG IN BEZUG AUF EINE BODENPLATTFORM
ASSEMBLY COMPRISING TRANSPORT PACKAGING FOR RADIOACTIVE MATERIALS, AND MEANS FOR LIFTING THIS PACKAGING WITH RESPECT TO A BASE PLATFORM

(30) Priorité: 22.12.2017 FR 1762983
(43) Date de publication de la demande: 26.08.2020
(73) Titulaire: ORANO NUCLEAR PACKAGES AND SERVICES, 78180 Montigny-le-Bretonneux (FR)
(72) Inventeur: DONNADIEU, Marc, 92130 ISSY LES MOULINEAUX (FR); MOUTIER, Luc, 95100 ARGENTEUIL (FR); GALLAIS, Grégory, 78650 SAULX MARCHAIS (FR)
(74) Mandataire: Brevalex
(86) Numéro de dépôt international: PCT/FR2018/053319
(87) Numéro de publication internationale: WO 2019/122642

(56) Documents cités:
- FR-A- 2 588 993
- FR-A1- 2 846 778
- JP-A- 2013 088 303
- US-A- 5 841 147

## Description

### DOMAINE TECHNIQUE

La présente invention se rapporte au domaine du transport de matières radioactives. Elle concerne plus particulièrement un ensemble comprenant un emballage de transport de matières radioactives, monté sur une plateforme de base généralement destinée à faire partie intégrante d'une plateforme de véhicule de transport.

### ÉTAT DE LA TECHNIQUE ANTÉRIEURE

Un emballage de transport de matières radioactives présente habituellement un corps latéral, un fond et un couvercle. Ces parties de l'emballage définissent une cavité de logement des matières radioactives, par exemple des assemblages de combustible nucléaire ou des étuis de déchets. De plus, un panier peut être agencé au sein de la cavité de logement pour définir des compartiments dans lesquels sont placés les différents étuis/assemblages. Aux extrémités longitudinales du corps latéral, l'emballage comporte habituellement des capots amortisseurs de choc.

Pour le transport de l'emballage entre différents sites, ce dernier est placé sur un véhicule de transport, par exemple un véhicule automobile de transport routier. Pour ce faire, le véhicule présente habituellement une plateforme, dite plateforme de base, recevant des moyens de surélévation de l'emballage, également dénommés châssis. L'entité formée par l'emballage et ses moyens de surélévation peut être mise en place et montée sur la plateforme de base du véhicule, ce dernier assurant ensuite le transport. Alternativement, avant d'être montée sur le véhicule, l'entité comporte également au moins une partie amovible de la plateforme de ce véhicule. A l'arrivée sur site, l'entité peut être retirée de la plateforme de base, mais plus généralement, seul l'emballage est retiré car les moyens de surélévation restent sur le véhicule.

La démonstration de sûreté de l'emballage se fonde en particulier sur des épreuves réglementaires de chute comme la chute libre ou la chute sur poinçon, avec l'emballage chargé ou non des matières radioactives, le cas le plus défavorable devant être retenu. Aussi, les emballages sont conçus pour répondre à ces exigences nécessaires à leur certification.

Mais certains emballages doivent également être conçus de manière à répondre aux différents règlements de transport de matières radioactives, en s'assurant notamment qu'en cas de chute d'un ensemble comprenant l'emballage et ses moyens de surélévation, la sûreté de ce dernier ne soit pas réduite.

Or en cas de chute de cet ensemble selon une direction de verticale de superposition selon laquelle sont superposés l'emballage, ses moyens de surélévation et la plateforme de bas, avec les moyens de surélévation orientés vers l'avant, il existe un risque d'endommagement de l'emballage par ces mêmes moyens.

Pour répondre à cette contrainte, il peut être prévu un dimensionnement très important de l'emballage pour résister aux efforts transmis par les moyens de surélévation en cas de chute, et limiter les risques d'endommagement qui pourraient nuire à la sûreté de l'emballage. Néanmoins, un tel surdimensionnement pourrait s'avérer incompatible avec les contraintes d'exploitation.

Une autre solution peut consister à prévoir des moyens de surélévation formés par un bloc amortisseur, par exemple réalisé en bois, en nid-d'abeilles ou encore en mousse d'aluminium. Cependant, lors d'une chute, ces amortisseurs massifs induisent des pics d'accélération sur l'emballage, capables de provoquer des endommagements sur ce dernier ainsi que sur le contenu radioactif agencé dans l'emballage. Par ailleurs, cette conception entraîne des incertitudes quant au bon fonctionnement des capots amortisseurs de choc, durant la phase d'écrasement impliquant simultanément le bloc amortisseur et ces capots amortisseurs de choc.

Enfin, une autre solution est connue du document FR 3 009 762 A1. Elle consiste à prévoir un châssis de surélévation en deux parties, reliées l'une à l'autre par des éléments fusibles. Cependant, dans ce cas de figure, la fabrication peut s'avérer compliquée.

Un autre emballage de transport de matières radioactives avec des moyens de maintien de l'emballage sur des moyens de surélévation est connu du document US 5,841,147 A.

### EXPOSÉ DE L'INVENTION

L'invention a donc pour but de remédier au moins partiellement aux inconvénients mentionnés ci-dessus, relatifs aux réalisations de l'art antérieur.

Pour ce faire, l'invention a pour objet un ensemble comprenant :
- un emballage de transport de matières radioactives, l'emballage comprenant un corps latéral s'étendant autour d'un axe longitudinal de l'emballage, ce dernier comportant également au moins un capot amortisseur de choc agencé à une extrémité longitudinale dudit corps latéral, chaque capot amortisseur de choc s'étendant latéralement au-delà du corps latéral,
- une plateforme de base délimitant une surface de base située à distance de chaque capot amortisseur de choc ;
- des moyens de surélévation permettant de surélever l'emballage par rapport à la surface de base, dans une direction verticale de superposition selon laquelle sont superposés la plateforme de base, lesdits moyens de surélévation, et l'emballage avec son axe longitudinal orienté sensiblement horizontalement ; et
- des moyens de maintien de l'emballage sur lesdits moyens de surélévation.

Selon l'invention, lesdits moyens de surélévation sont constitués des éléments suivants :
- une structure supérieure de support du corps latéral de l'emballage, ladite structure supérieure de support s'étendant au moins en partie sous le corps latéral de l'emballage ;
- une pluralité de parois latérales de surélévation, chaque paroi latérale étant constituée :
   - d'une portion supérieure de raccordement avec la structure supérieure de support, ladite portion supérieure formant une zone de déformation plastique ;
   - une portion d'appui sur la surface de base, la portion d'appui d'au moins l'une des parois latérales de surélévation étant fixée sur cette surface de base ;
   - une portion inférieure de raccordement avec la portion d'appui, ladite portion inférieure formant une zone de déformation plastique ; et
   - une portion principale reliant les portions supérieure et inférieure de raccordement, chaque portion principale s'étendant vers le bas, dans ladite direction de superposition, au-delà de chaque capot amortisseur de choc, et chaque portion principale étant formée d'une unique plaque ou d'une pluralité de plaques reliées bout-à-bout et inclinées les unes par rapport aux autres, chaque plaque étant agencée de manière à définir un angle non-nul avec la direction de superposition, dans tout plan de coupe traversant la plaque sur toute sa hauteur et incluant la direction de superposition.

L'invention offre avantageusement une construction simple des moyens de surélévation, permettant d'assurer la rigidité nécessaire en conditions normales de transport, et de se déformer facilement en cas de chute, au moins au niveau des zones de déformation plastique. Par conséquent, avant et pendant l'amortissement de la chute par le/les capots amortisseurs de choc, les risques d'endommagement de l'emballage par les moyens de surélévation, ainsi que les risques d'accélérations trop sévères de l'emballage, s'avèrent fortement diminués voire réduits à néant.

L'invention prévoit de préférence au moins l'une des caractéristiques optionnelles suivantes, prises isolément ou en combinaison.

Ladite structure supérieure de support comporte au moins une plaque de support, et au moins l'une des parois latérales de surélévation est réalisée d'un seul tenant avec ladite plaque de support, et de préférence deux parois latérales de surélévation sont réalisées d'un seul tenant avec ladite plaque de support en étant agencées de part et d'autre d'un plan fictif de symétrie de cette même plaque de support.

Ladite structure supérieure de support peut comporter deux plaques de support superposées selon la direction de superposition, et ladite pluralité de parois latérales de surélévation est constituée de quatre parois, parmi lesquelles deux parois latérales de surélévation sont réalisées d'un seul tenant avec la plaque de support la plus haute, et les deux autres parois latérales de surélévation sont réalisées d'un seul tenant avec la plaque de support la plus basse. Cela permet de faciliter la fabrication des moyens de surélévation lorsque ces derniers sont équipés de quatre parois latérales.

Alternativement, ladite structure supérieure de support comporte une plaque de support réalisée d'une seule pièce avec toutes les parois de ladite pluralité de parois latérales de surélévation.

De préférence, ladite pluralité de parois latérales de surélévation est constituée de quatre parois, en regard deux à deux, un premier couple de parois présentant chacune une portion principale formée d'une plaque unique inclinée de telle sorte que les deux plaques uniques se rapprochent l'une de l'autre en allant vers le haut, et un second couple de parois présentant chacune une portion principale formée d'une plaque unique inclinée de telle sorte que les deux plaques uniques se rapprochent l'une de l'autre en allant vers le bas. L'inclinaison vers l'intérieur des portions principales du second couple de parois permet de réduire l'encombrement global des moyens de surélévation, et diminue ainsi les risques d'interaction avec les capots amortisseurs de choc en cas de chute.

Alternativement, ladite pluralité de parois latérales de surélévation est constituée de deux parois en regard, dont la portion principale de chacune est préférentiellement constituée de deux plaques inclinées l'une par rapport à l'autre et reliées bout-à-bout par une zone de déformation plastique intermédiaire. L'inclinaison retenue entre les deux plaques conduit donc à la formation de cette zone de déformation plastique intermédiaire qui, tout comme les zones de déformation plastique précitées, contribue à une meilleure maîtrise ainsi qu'à une réduction du pic de flambement nécessaire à l'écrasement des moyens de surélévation.

De préférence, ladite structure de support comporte une plaque de support réalisée d'une seule pièce avec les deux parois latérales de surélévation.

Alternativement, les deux parois latérales de surélévation sont réalisées d'une seule pièce au sein de laquelle les deux portions d'appui sont situées dans la continuité l'une de l'autre, et ladite structure supérieure de support est préférentiellement réalisée d'une seule pièce avec ces parois latérales de surélévation, en présentant une première plaque portée par la portion supérieure de raccordement de l'une des deux parois, et une seconde plaque séparée de la première et portée par la portion supérieure de raccordement de l'autre des deux parois. Selon encore une alternative, la structure supérieure de support se présente sous la forme d'une plaque unique, les moyens de surélévation étant alors formés par une pièce unique tubulaire.

De préférence, chaque zone de déformation plastique intermédiaire est réalisée de manière à former un angle saillant s'ouvrant vers l'extérieur des moyens de surélévation. Alternativement, l'angle saillant peut s'ouvrir vers l'intérieur, par exemple pour former des moyens de surélévation de section en forme générale d'hexagone.

De préférence, la structure supérieure de support présente un périmètre défini par plusieurs côtés dont au moins certains sont reliés à une paroi latérale de surélévation dont la largeur est sensiblement identique à celle dudit côté associé.

De préférence, l'emballage comporte deux capots amortisseurs de choc agencés aux extrémités longitudinales opposées dudit corps latéral, et lesdits moyens de surélévation sont agencés axialement entre les deux capots.

De préférence, ladite surface de base est sensiblement plane.

De préférence, ladite plateforme de base est une plateforme, amovible ou non, d'un véhicule de transport. Alternativement, ladite plateforme de base est la combinaison d'une plateforme, amovible ou non, d'un véhicule de transport, et d'une plaque de fixation solidaire des portions d'appui des parois latérales de surélévation, cette plaque de fixation recouvrant au moins en partie ladite plateforme.

Enfin, l'invention a également pour objet un véhicule de transport de matières radioactives équipé d'au moins un ensemble tel que décrit ci-dessus.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
- la figure 1 représente une vue en perspective d'un ensemble selon un premier mode de réalisation préféré de l'invention, intégrant en particulier un emballage de transport de matières radioactives ;
- la figure 2 est une vue en perspective d'un véhicule de transport de matières radioactives équipé de l'ensemble montré sur la figure précédente ;
- la figure 2a est une vue simplifiée similaire à celle de la figure 2, montrant une alternative de réalisation ;
- la figure 2b est une vue schématique en perspective montrant la désolidarisation de l'emballage après son transport ;
- la figure 3 représente une vue en perspective des moyens de surélévation mis en œuvre dans l'ensemble montré sur la figure 1 ;
- la figure 4 est une vue de face de celle montrée sur la figure précédente ;
- la figure 5 est une vue en coupe prise le long de la ligne V-V de la figure 4;
- la figure 6 est une vue en perspective similaire à celle de la figure 3, avec les moyens de surélévation représentés dans un état déformé suite à une chute de 9m de l'ensemble selon le premier mode de réalisation préféré de l'invention ;
- la figure 7 représente une vue en perspective des moyens de surélévation, selon un second mode de réalisation préféré de l'invention ;
- la figure 8 représente une vue en coupe des moyens de surélévation montrés sur la figure précédente ;
- la figure 9 représente une vue en perspective des moyens de surélévation, selon un troisième mode de réalisation préféré de l'invention ;
- la figure 10 représente une vue de côté d'un ensemble se présentant sous la forme d'un quatrième mode de réalisation préféré de l'invention ;
- la figure 11 est une vue de côté similaire à celle de la figure 10, avec les moyens de surélévation représentés dans un état déformé suite à une chute de 9m de l'ensemble ; et
- la figure 12 est une vue de côté similaire à celle de la figure 10, montrant les moyens de surélévation selon une alternative de réalisation.

### EXPOSÉ DÉTAILLÉ DE MODES DE RÉALISATION PARTICULIERS

En référence tout d'abord à la figure 1, il est représenté un ensemble 100 selon un premier mode de réalisation préféré de l'invention, cet ensemble 100 comprenant en particulier un emballage 1 pour le transport de matières radioactives, une plateforme de base 5, ainsi que des moyens 3 de surélévation de l'emballage par rapport à la plateforme 5, ces moyens de surélévation 3 étant assimilables à un châssis de support de l'emballage.

L'emballage 1 est pourvu d'un corps latéral 2, d'un fond et d'un couvercle obturant une ouverture de l'emballage opposée au fond. Le corps latéral 2 s'étend autour d'un axe longitudinal 8 de l'emballage, orienté sensiblement horizontalement dans la position de transport telle que montrée sur la figure 1. De manière conventionnelle, l'emballage forme une enveloppe extérieure d'un colis et définit une cavité servant au logement des matières radioactives, et éventuellement d'un panier de rangement. Les matières radioactives peuvent par exemple être des étuis de déchets, ou encore des assemblages de combustible nucléaire.

Sur cette figure 1, le fond et le couvercle ne sont pas visibles car ils sont recouverts respectivement par deux capots amortisseurs de choc 6 montés aux extrémités longitudinales du corps d'emballage. Ces capots 6 s'étendent latéralement au-delà du corps latéral 2, c'est-à-dire qu'ils présentent un encombrement radial plus important que celui du corps latéral, la direction radiale étant ici considérée en rapport avec l'axe longitudinal 8. Cet axe est centré par rapport au corps latéral 2, et traverse le couvercle ainsi que le fond de ce même emballage. Il est agencé sensiblement parallèlement à la plateforme de base 5, qui est ici constituée par la plateforme amovible d'un véhicule de transport routier de matières radioactives. Cette plateforme délimite avec sa surface supérieure une surface de base 10 qui est ici préférentiellement plane, et orientée sensiblement horizontalement. Cette surface de base 10 est agencée à distance des capots amortisseurs de choc 6, selon une direction verticale de superposition 12 selon laquelle sont superposés l'emballage 1, les moyens de surélévation 3, et la plateforme de base 5.

Un tel véhicule, également objet de la présente invention, est représenté schématiquement sur la figure 2, et porte la référence 20. A cet égard, il est noté que la figure 2a montre une alternative dans laquelle la plateforme de base 5 réside dans la combinaison de la plateforme 5a du véhicule de transport, et d'une plaque de fixation 5b solidaire des moyens de surélévation 3 recouvrant une partie de la plateforme 5a. Ainsi, la surface de base 10 délimitée par les éléments 5a, 5b présente un décrochement au niveau de la plaque de fixation 5b, comme cela est visible sur la ligne en pointillés 10 de la figure 2a. Néanmoins, la plateforme 5a du véhicule 20 pourrait présenter un renfoncement pour qu'une fois la plaque de fixation 5b assemblée, la surface de base 10 soit plane ou sensiblement plane. Selon encore une alternative qui n'est pas représentée, la plaque de fixation 5b constitue le fond d'un caisson destiné à être fixé sur la plateforme 5a du véhicule 20, avec ce caisson renfermant l'emballage 1 et ses moyens de surélévation formant châssis.

De retour à la figure 1, les moyens de surélévation 3 permettent donc de surélever l'emballage 1 par rapport à la surface de base 10, selon la direction verticale de superposition 12. Comme cela sera détaillé ultérieurement, l'extrémité supérieure des moyens 3 supporte le corps latéral 2 de l'emballage, tandis que son extrémité inférieure est en appui et fixée la surface de base 10. Il est noté que son extrémité supérieure peut coopérer directement avec la surface extérieure habituellement cylindrique du corps latéral 2, ou bien ce dernier peut être équipé localement d'un berceau 15 destiné à offrir une surface d'appui sensiblement plane et horizontale pour cette extrémité supérieure des moyens de surélévation 3.

Par ailleurs, pour maintenir l'emballage sur les moyens de surélévation, il est prévu des moyens de maintien 14, par exemple du type sangles et/ou bielles et/ou chaînes. Ces moyens de maintien 14 relient des organes d'arrimage du corps latéral d'emballage 2 à la plateforme de base 5. Ils sont démontés après le transport de l'emballage 1, pour que ce dernier puisse être désolidarisé des moyens de surélévation 3 et déplacé vers un site d'entreposage. Ce démontage est schématisé sur la figure 2b.

L'une des particularités de l'invention réside dans la conception des moyens de surélévation 3, dont plusieurs modes de réalisation vont à présent être décrits en référence aux figures suivantes.

En référence tout d'abord aux figures 3 à 6, il est montré des moyens de surélévation 3 selon le premier mode de réalisation préféré de l'invention. Ces moyens sont formés par une structure réalisée d'une seule pièce, c'est-à-dire une pièce d'un seul tenant. Elle contraste en particulier avec des pièces réalisées par l'assemblage d'éléments distincts, par exemple par soudure ou par des moyens de fixation similaires, même si cette possibilité reste envisageable pour la présente invention. A cet égard, il est noté que le fait de prévoir des moyens de surélévation d'une seule pièce permet de mieux maîtriser sa déformation en cas de chute de l'ensemble 100.

Les moyens de surélévation 3 comportent tout d'abord une structure supérieure de support 22, qui est une plaque de support orientée sensiblement horizontalement et destinée à s'étendre de préférence entièrement sous le corps latéral d'emballage. C'est cette structure 22 qui coopère et supporte le berceau du corps latéral de l'emballage. Pour s'assurer d'un bon positionnement de ce dernier, la structure 22 peut être équipée d'un ou plusieurs pions de centrage 24 agencés verticalement, destinés à pénétrer dans des orifices correspondants du berceau précité. De préférence, le corps latéral d'emballage est simplement plaqué verticalement vers le bas contre la structure supérieure de support 22, et maintenu contre celle-ci via les sangles de fixation référencées 14 sur la figure 1.

La structure supérieure de support 22 présente une forme carrée ou rectangulaire, dont le périmètre est formé de quatre côtés. A partir de chacun de ces quatre côtés est issue une paroi latérale de surélévation 26a, 26b, de largeur sensiblement identique à celle de son côté associé. Chaque paroi latérale 26a, 26b est constituée de plusieurs éléments toujours réalisés au sein de la même pièce, qui vont à présent être décrits.

Il s'agit tout d'abord d'une portion supérieure 28 de raccordement avec la structure supérieure de support 22, cette portion 28 formant une zone de déformation plastique et prenant la forme d'un rayon de raccordement ou d'une pliure.

A l'opposé, chaque paroi latérale 26a, 26b comporte une portion 30 d'appui sur la surface de base 10 de la plateforme de base de l'ensemble. Chaque portion 30, orientée parallèlement à la structure supérieure de support 22, est préférentiellement fixée sur cette surface de base 10 à l'aide de boulons ou d'éléments similaires conférant une fixation mécanique réversible.

La paroi 26a, 26b comporte également une portion inférieure 32 de raccordement avec la portion d'appui 30, cette portion 32 formant également une zone de déformation plastique et prenant la forme d'un rayon de raccordement ou d'une pliure.

Enfin, il est prévu une portion principale 34 reliant les portions supérieure et inférieure de raccordement 28, 32. Cette portion principale 34 s'étend vers le bas, dans la direction verticale de superposition 12, au-delà des capots amortisseurs de choc de l'emballage. Elle est formée d'une unique plaque agencée de manière à définir un angle non-nul avec la direction de superposition, dans tout plan de coupe traversant la plaque sur toute sa hauteur et incluant la direction de superposition 12. Dans chacun de ces plans, l'angle aigu non-nul A1 défini entre chaque portion principale 34 et la direction 12 est préférentiellement compris entre 20 et 70°, la valeur étant préférentiellement la même ou sensiblement identique pour les quatre parois latérales 26a, 26b. A cet égard, il est observé que les quatre parois latérales de surélévation 26a, 26b sont agencées en regard deux à deux, pour former un premier couple de parois 26a et un second couple de parois 26b. Les portions principales 34 du premier couple de parois 26a sont inclinées de telle sorte que les deux plaques uniques qui les constituent se rapprochent l'une de l'autre en allant vers le haut, tandis que les portions principales 34 du second couple de parois 26b sont inclinées de telle que les deux plaques uniques se rapprochent l'une de l'autre en allant vers le bas. Ce sont ces dernières parois 26b qui sont espacées l'une de l'autre selon la direction longitudinale de l'emballage, et qui de par leur inclinaison vers l'intérieur des moyens 3 en allant vers le bas, limitent l'encombrement de ces moyens 3 afin d'éviter en particulier les éventuelles interférences avec les capots amortisseurs en cas de chute.

Les deux parois latérales 26b sont ainsi agencées de part et d'autre d'un plan fictif P1 de symétrie de la structure de support 22, ce plan fictif P1 constituant de préférence un premier plan de symétrie pour les moyens de surélévation 3. De manière analogue, les deux parois latérales 26a sont agencées de part et d'autre d'un autre plan fictif de symétrie de la structure de support 22, ce plan fictif défini par la ligne V-V de la figure 4 constituant de préférence un second plan de symétrie pour ces mêmes moyens de surélévation 3, ce second plan étant orthogonal au premier.

En référence plus précisément aux figures 4 et 5, la portion supérieure de raccordement 28 de chaque paroi latérale 26a est configurée de manière à définir, entre la structure supérieure de support 22 et la portion principale 34, un premier angle obtus Ag1 compris entre 110 et 160°. De même, la portion inférieure de raccordement 32 est configurée de manière à définir, entre la portion d'appui 30 et la portion principale 34, un second angle obtus Ag2 compris entre 110 et 160°. De manière analogue, la portion supérieure de raccordement 28 de chaque paroi latérale 26b est configurée de manière à définir, entre la structure supérieure de support 22 et la portion principale 34, un premier angle aigu Ag1' compris entre 20 et 70°. De même, la portion inférieure de raccordement 32 est configurée de manière à définir, entre la portion d'appui 30 et la portion principale 34, un second angle aigu Ag2' également compris entre 20 et 70°.

Le creux 40 défini intérieurement dans les moyens de surélévation 3, par les quatre parois latérales 26a, 26b et par la structure supérieure de support 22, reste préférentiellement vide. Cela facilite la déformation plastique de ces moyens de surélévation 3 en cas de chute. En cas chute de l'ensemble 100 vers le bas, dans la direction 12 avec l'axe longitudinal de l'emballage orienté sensiblement horizontalement, les moyens de surélévation 3 peuvent se déformer facilement au niveau des zones de raccordement 28, 32. Cette déformation facilitée des moyens de surélévation 3 se produit au début de l'impact, puis se poursuit après l'entrée en contact des capots amortisseurs de choc avec la surface de base, sans gêner la déformation de ces capots. En effet, la résistance à l'écrasement selon la direction 12 présentée par les moyens de surélévation 3, à tout instant durant le choc, est inférieure à la résistance à l'écrasement présentée par les capots amortisseurs. Un rapport de 10 est par exemple prévu entre ces deux résistances, qui peuvent se définir comme la charge de compression nécessaire à provoquer la déformation plastique.

Grâce à l'invention, avant et pendant l'amortissement de la chute par les capots amortisseurs 6, les risques d'endommagement de l'emballage 1 par les moyens de surélévation 3 sont faibles voire nuls, de même que les risques d'accélérations trop sévères de l'emballage au cours de cette chute.

En référence à présent à la figure 6, il est représenté les moyens de surélévation après leur déformation plastique au niveau de chacune des portions de raccordement 28, 32, ainsi qu'au niveau des plaques 34 ayant chacune été déformée plastiquement par flambage, avec une tendance à se déformer vers l'extérieur des moyens 3. Pour les portions supérieures de raccordement 28 de toutes les parois latérales 26a, 26b, les déformations plastiques observées ont pour conséquence une augmentation du rayon de raccordement, alors qu'à l'inverse, pour les portions inférieures de raccordement 32 de toutes les parois latérales 26a, 26b, les déformations plastiques observées ont pour conséquence une diminution du rayon de raccordement. Bien entendu, il est préférentiellement fait en sorte que les parois latérales 26a, 26b ne se rencontrent pas durant leurs déformations observées lors de la chute. L'absence d'interactions entre celles-ci permet en effet une meilleure maîtrise de la déformation des moyens de surélévation 3 en cas de chute.

En référence à présent aux figures 7 et 8, il est représenté un second mode de réalisation préféré de la présente invention. Il présente de nombreuses similitudes avec le premier mode décrit précédemment. D'ailleurs, sur les figures, les éléments portant les mêmes références numériques correspondent à des éléments identiques ou similaires. L'unique différence entre les deux modes réside en effet dans la segmentation des moyens de surélévation 3 en deux parties distinctes, et non plus dans la réalisation de ces moyens 3 d'une seule pièce. Plus précisément, une première pièce réalisée d'un seul tenant incorpore le premier couple de parois latérales 26a, ainsi qu'une première plaque 22a formant partie de la structure de support 22. Cette première pièce constitue la pièce extérieure des moyens 3. Une seconde pièce réalisée d'un seul tenant incorpore le second couple de parois latérales 26b, ainsi qu'une seconde plaque 22b formant également partie de la structure de support 22. Les deux plaques 22a, 22b sont sensiblement identiques et superposées selon la direction 12, la première plaque 22a se situant préférentiellement la plus haute dans l'empilement de ces deux plaques constituant conjointement la structure 22.

L'intérêt de ce second mode de réalisation préféré, par rapport au premier, réside dans la simplicité de fabrication des moyens de surélévation 3, grâce à leur segmentation en deux pièces faciles à fabriquer, par exemple à l'aide de techniques conventionnelles du type emboutissage.

La figure 9 représente un troisième mode de réalisation préféré de l'invention, dans lequel les moyens de surélévation 3 sont réalisés uniquement avec la première pièce du second mode décrit précédemment. Il s'agit d'une pièce réalisée d'un seul tenant et incorporant donc la plaque de support 22a, ainsi que les deux parois latérales de surélévation 26a. Ce troisième mode est adopté lorsque la résistance mécanique offerte par les moyens de surélévation 3, en conditions normales de transport et malgré la présence de deux parois latérales seulement, est réputée suffisante.

La figure 10 représente un quatrième mode de réalisation préféré de l'invention, dans lequel les moyens de surélévation 3 sont réalisés d'une seule pièce constituée par la plaque 22 supportant l'emballage 1, et par uniquement deux parois latérales de surélévation 26a. Ces parois 26a, en regard l'une de l'autre, peuvent être espacées selon la direction de l'axe longitudinal 8 comme sur la figure 10, ou bien selon une direction transversale de l'emballage.

L'une des particularités de ce quatrième mode de réalisation réside dans la constitution des parois latérales 26a, qui comportent toujours chacune les deux portions de raccordement 28, 32, la portion d'appui 30 fixée sur la surface de base 10, et enfin la portion principale 34. Cependant, cette dernière est constituée de deux plaques 34a, 34b inclinées l'une par rapport à l'autre et reliées bout-à-bout par une zone de déformation plastique intermédiaire 44 prenant également la forme d'un rayon de raccordement ou d'une pliure. En plus de définir chacune l'angle non-nul aigu A1 avec la direction 12, la plaque supérieure 34a et la plaque inférieure 34b forment conjointement un angle saillant B1 s'ouvrant vers l'extérieur. Cet angle B1 est préférentiellement compris entre 100 et 170°.

En cas de chute telle que schématisée sur la figure 11, les moyens de surélévation 3 s'écrasent tel un soufflet. Au niveau des chacune des zones de déformation plastique 28, 32, 44, le rayon de courbure diminue et la pliure s'accentue.

Enfin, dans l'alternative de réalisation montrée sur la figure 12, les moyens de surélévation 3 sont toujours réalisés d'une seule pièce, mais au sein de laquelle les deux portions d'appui 30 des deux parois latérales 26a ne sont plus distinctes l'une de l'autre comme sur le mode de la figure 10, mais au contraire agencées dans la continuité l'une de l'autre sans rupture entre celles-ci. En d'autres termes, les deux portions d'appui 30 sont formées au sein d'une même plaque ininterrompue, comme cela a été représenté sur la figure 12.

A l'inverse, la structure de support 22 n'est plus formée par une unique plaque ininterrompue comme dans le mode de la figure 10, même si cela reste envisageable, mais elle est préférentiellement segmentées en une première plaque 22' et une seconde plaque 22" séparées l'une de l'autre. La première plaque de support 22' est portée par la portion supérieure de raccordement 28 de l'une des deux parois latérales 26a, tandis que la seconde plaque de support 22" est portée par la portion supérieure de raccordement 28 de l'autre paroi latérale 26a. Le comportement en chute de cette alternative est identique ou similaire à celui du quatrième mode des figures 10 et 11.

Bien entendu, diverses modifications peuvent être apportées par l'homme du métier à l'invention qui vient d'être décrite, uniquement à titre d'exemples non limitatifs et dont la portée est délimitée par les revendications annexées. Notamment, dans le mode le quatrième mode de réalisation préféré, le nombre de plaques inclinées formant chaque portion principale peut être supérieur à deux.

## Revendications

1. Ensemble (100) comprenant :
- un emballage (1) de transport de matières radioactives, l'emballage comprenant un corps latéral (2) s'étendant autour d'un axe longitudinal (8) de l'emballage, ce dernier comportant également au moins un capot amortisseur de choc (6) agencé à une extrémité longitudinale dudit corps latéral, chaque capot amortisseur de choc s'étendant latéralement au-delà du corps latéral (2),
- une plateforme de base (5) délimitant une surface de base (10) située à distance de chaque capot amortisseur de choc (6) ;
- des moyens de surélévation (3) permettant de surélever l'emballage (1) par rapport à la surface de base (10), dans une direction verticale de superposition (12) selon laquelle sont superposés la plateforme de base (5), lesdits moyens de surélévation (3), et l'emballage (1) avec son axe longitudinal (8) orienté sensiblement horizontalement ; et
- des moyens (14) de maintien de l'emballage sur lesdits moyens de surélévation (3),
**caractérisé en ce que** lesdits moyens de surélévation (3) sont constitués des éléments suivants :
- une structure supérieure (22) de support du corps latéral de l'emballage (1), ladite structure supérieure de support s'étendant au moins en partie sous le corps latéral (2) de l'emballage ;
- une pluralité de parois latérales de surélévation (26a, 26b), chaque paroi latérale étant constituée :
- d'une portion supérieure (28) de raccordement avec la structure supérieure de support (22), ladite portion supérieure formant une zone de déformation plastique ;
- une portion d'appui (30) sur la surface de base (10), la portion d'appui d'au moins l'une des parois latérales de surélévation étant fixée sur cette surface de base ;
- une portion inférieure (32) de raccordement avec la portion d'appui (30), ladite portion inférieure formant une zone de déformation plastique ; et
- une portion principale (34) reliant les portions supérieure et inférieure de raccordement (28, 32), chaque portion principale s'étendant vers le bas, dans ladite direction de superposition (12), au-delà de chaque capot amortisseur de choc (6), et **en ce que** chaque portion principale est formée d'une unique plaque (34) ou d'une pluralité de plaques (34a, 34b) reliées bout-à-bout et inclinées les unes par rapport aux autres, chaque plaque étant agencée de manière à définir un angle non-nul (A1) avec la direction de superposition (12), dans tout plan de coupe traversant la plaque sur toute sa hauteur et incluant la direction de superposition.

2. Ensemble selon la revendication 1, **caractérisé en ce que** ladite structure supérieure de support comporte au moins une plaque de support (22, 22a, 22b), et **en ce qu'**au moins l'une des parois latérales de surélévation (26a, 26b) est réalisée d'un seul tenant avec ladite plaque de support, et de préférence deux parois latérales de surélévation (26a, 26b) sont réalisées d'un seul tenant avec ladite plaque de support en étant agencées de part et d'autre d'un plan fictif (P1) de symétrie de cette même plaque de support.

3. Ensemble selon la revendication 2, **caractérisé en ce que** ladite structure supérieure de support comporte deux plaques de support (22a, 22b) superposées selon la direction de superposition, et **en ce que** ladite pluralité de parois latérales de surélévation est constituée de quatre parois, parmi lesquelles deux parois latérales de surélévation (26a) sont réalisées d'un seul tenant avec la plaque de support la plus haute (22a), et les deux autres parois latérales de surélévation (26b) sont réalisées d'un seul tenant avec la plaque de support (22b) la plus basse.

4. Ensemble selon la revendication 2, **caractérisé en ce que** ladite structure supérieure de support comporte une plaque de support (22) réalisée d'une seule pièce avec toutes les parois (26a, 26b) de ladite pluralité de parois latérales de surélévation.

5. Ensemble selon l'une quelconque des revendications précédentes, **caractérisé en ce que** ladite pluralité de parois latérales de surélévation est constituée de quatre parois, en regard deux à deux, un premier couple de parois (26a) présentant chacune une portion principale (34) formée d'une plaque unique inclinée de telle sorte que les deux plaques uniques se rapprochent l'une de l'autre en allant vers le haut, et un second couple de parois (26b) présentant chacune une portion principale formée (34) d'une plaque unique inclinée de telle sorte que les deux plaques uniques se rapprochent l'une de l'autre en allant vers le bas.

6. Ensemble selon la revendication 1 ou la revendication 2, **caractérisé en ce que** ladite pluralité de parois latérales de surélévation est constituée de deux parois en regard (26a), dont la portion principale (34) de chacune est préférentiellement constituée de deux plaques (34a, 34b) inclinées l'une par rapport à l'autre et reliées bout-à-bout par une zone de déformation plastique intermédiaire (44).

7. Ensemble selon la revendication 6, **caractérisé en ce que** ladite structure de support comporte une plaque de support (22) réalisée d'une seule pièce avec les deux parois latérales de surélévation (26a).

8. Ensemble selon la revendication 6, **caractérisé en ce que** les deux parois latérales de surélévation (26a) sont réalisées d'une seule pièce au sein de laquelle les deux portions d'appui (30) sont situées dans la continuité l'une de l'autre, et **en ce que** ladite structure supérieure de support (22) est préférentiellement réalisée d'une seule pièce avec ces parois latérales de surélévation, en présentant une première plaque (22') portée par la portion supérieure de raccordement (28) de l'une des deux parois (26a), et une seconde plaque (22") séparée de la première et portée par la portion supérieure de raccordement (28) de l'autre des deux parois (26a).

9. Ensemble selon l'une quelconque des revendications 6 à 8, **caractérisé en ce que** chaque zone de déformation plastique intermédiaire (44) est réalisée de manière à former un angle saillant s'ouvrant vers l'extérieur des moyens de surélévation (3).

10. Ensemble selon l'une quelconque des revendications précédentes, **caractérisé en ce que** la structure supérieure de support (22) présente un périmètre défini par plusieurs côtés dont au moins certains sont reliés à une paroi latérale de surélévation (26a, 26b) dont la largeur est sensiblement identique à celle dudit côté associé.

11. Ensemble selon l'une quelconque des revendications précédentes, **caractérisé en ce que** l'emballage (1) comporte deux capots amortisseurs de choc (6) agencés aux extrémités longitudinales opposées dudit corps latéral (2), et **en ce que** lesdits moyens de surélévation (3) sont agencés axialement entre les deux capots (6).

12. Ensemble selon l'une quelconque des revendications précédentes, **caractérisé en ce que** ladite surface de base (10) est sensiblement plane.

13. Ensemble selon l'une quelconque des revendications précédentes, **caractérisé en ce que** ladite plateforme de base (5) est une plateforme d'un véhicule de transport.

14. Ensemble selon l'une quelconque des revendications 1 à 12, **caractérisé en ce que** ladite plateforme de base (5) est la combinaison d'une plateforme (5a) d'un véhicule de transport (20), et d'une plaque de fixation (5b) solidaire des portions d'appui des parois latérales de surélévation, cette plaque de fixation (5b) recouvrant au moins en partie ladite plateforme (5a).

15. Véhicule (20) de transport de matières radioactives équipé d'au moins un ensemble (100) selon l'une quelconque des revendications précédentes.

## Patentansprüche

1. Anordnung (100), umfassend:
- eine Verpackung (1) zum Transport von radioaktiven Materialien, wobei die Verpackung einen Seitenkörper (2) umfasst, der sich um eine Längsachse (8) der Verpackung erstreckt, wobei letztere ferner wenigstens eine Stoßdämpferkappe (6) umfasst, die an einem Längsende des Seitenkörpers angeordnet ist, wobei jede Stoßdämpferkappe sich seitlich über den Seitenkörper (2) hinaus erstreckt,
- eine Basisplattform (5), die eine Basisoberfläche (10) begrenzt, die in einem Abstand von jeder Stoßdämpferkappe (6) gelegen ist;
- Aufständerungsmittel (3), die eine Aufständerung der Verpackung (1) bezüglich der Basisoberfläche (10) in einer vertikalen Überlagerungsrichtung (12) ermöglichen, entlang der die Basisplattform (5), die Aufständerungsmittel (3) und die Verpackung (1) mit ihrer Längsachse (8) im Wesentlichen horizontal orientiert überlagert sind; und
- Mittel (14) zum Halten der Verpackung an den Aufständerungsmitteln (3), **dadurch gekennzeichnet, dass** die Aufständerungsmittel (3) mit den folgenden Elementen gebildet sind:
- eine obere Struktur (22) zum Tragen des Seitenkörpers der Verpackung (1), wobei die obere Tragstruktur sich wenigstens teilweise unter dem Seitenkörper (2) der Verpackung erstreckt;
- eine Mehrzahl von seitlichen Aufständerungswänden (26a, 26b), wobei jede Seitenwand gebildet ist durch:
- einen oberen Bereich (28) zur Verbindung mit der oberen Tragstruktur (22), wobei der obere Bereich eine plastische Verformungszone bildet;
- einen Anlagebereich (30) an der Basisoberfläche (10), wobei der Anlagebereich von wenigstens einer der seitlichen Aufständerungswände an dieser Basisoberfläche befestigt ist;
- einen unteren Bereich (32) zur Verbindung mit dem Anlagebereich (30), wobei der untere Bereich eine plastische Verformungszone bildet; und
- einen Hauptbereich (34), der den oberen und den unteren Verbindungsbereich (28, 32) verbindet, wobei sich jeder Hauptbereich nach unten in der Überlagerungsrichtung (12) über jede Stoßdämpferkappe (6) hinaus erstreckt, und dass jeder Hauptbereich aus einer einzigen Platte (34) oder einer Mehrzahl von Platten (34a, 34b) gebildet ist, die aneinandergereiht verbunden und relativ zueinander geneigt sind, wobei jede Platte derart angeordnet ist, dass sie einen Winkel ungleich Null (A1) mit der Überlagerungsrichtung (12) in jeder Schnittebene definiert, die die Platte über ihre gesamte Höhe durchquert und die Überlagerungsrichtung enthält.

2. Anordnung nach Anspruch 1, **dadurch gekennzeichnet, dass** die obere Tragstruktur wenigstens eine Tragplatte (22, 22a, 22b) umfasst, und dass wenigstens eine der seitlichen Aufständerungswände (26a, 26b) einstückig mit der Tragplatte realisiert ist, und vorzugsweise zwei seitliche Aufständerungswände (26a, 26b) einstückig mit der Tragplatte realisiert sind, wobei sie auf beiden Seiten einer fiktiven Symmetrieebene (P1) dieser gleichen Tragplatte angeordnet sind.

3. Anordnung nach Anspruch 2, **dadurch gekennzeichnet, dass** die obere Tragstruktur zwei Tragplatten (22a, 22b) überlagert entlang der Überlagerungsrichtung umfasst, und dass die Mehrzahl von seitlichen Aufständerungswänden aus vier Wänden gebildet ist, von denen zwei seitliche Aufständerungswände (26a) einstückig mit der obersten Tragplatte (22a) realisiert sind, und die zwei anderen seitlichen Aufständerungswände (26b) einstückig mit der untersten Tragplatte (22b) realisiert sind.

4. Anordnung nach Anspruch 2, **dadurch gekennzeichnet, dass** die obere Tragstruktur eine Tragplatte (22) umfasst, die aus einem einzigen Stück mit allen Wänden (26a, 26b) der Mehrzahl von seitlichen Aufständerungswänden realisiert ist.

5. Anordnung nach einem der vorhergehenden Ansprüche, **dadurch gekennzeichnet, dass** die Mehrzahl von seitlichen Aufständerungswänden mit vier Wänden gebildet ist, die einander paarweise gegenüberliegen, wobei ein erstes Paar von Wänden (26a) jeweils einen Hauptbereich (34) aufweist, der aus einer einzelnen Platte gebildet ist, die derart geneigt ist, dass die zwei einzelnen Platten sich nach oben hin einander annähern, und ein zweites Paar von Wänden (26b), die jeweils einen Hauptbereich (34) aufweisen, der aus einer einzelnen Platte gebildet ist, die derart geneigt ist, dass sich die zwei einzelnen Platten nach unten hin einander annähern.

6. Anordnung nach Anspruch 1 oder Anspruch 2, **dadurch gekennzeichnet, dass** die Mehrzahl von seitlichen Aufständerungswänden mit zwei gegenüberliegenden Wänden (26a) gebildet ist, deren Hauptbereich (34) jeweils vorzugsweise mit zwei Platten (34a, 34b) gebildet ist, die relativ zueinander geneigt sind und aneinandergereiht durch eine plastische Zwischenverformungszone (44) verbunden sind.

7. Anordnung nach Anspruch 6, **dadurch gekennzeichnet, dass** die Tragstruktur eine Tragplatte (22) umfasst, die aus einem einzigen Stück mit den zwei seitlichen Aufständerungswänden (36a) realisiert ist.

8. Anordnung nach Anspruch 6, **dadurch gekennzeichnet, dass** die zwei seitlichen Aufständerungswände (26a) aus einem einzigen Stück realisiert sind, innerhalb dessen die zwei Anlagebereiche (30) in Fortsetzung zueinander angeordnet sind, und dass die obere Tragstruktur (22) vorzugsweise aus einem einzigen Stück mit diesen seitlichen Aufständerungswänden realisiert ist, wobei sie eine erste Platte (22') aufweist, die durch den oberen Verbindungsbereich (28) der einen der zwei Wände (26a) getragen wird, und eine zweite Platte (22"), die von der ersten getrennt ist und durch den oberen Verbindungsbereich (28) der anderen der zwei Wände (26a) getragen wird.

9. Anordnung nach einem der Ansprüche 6 bis 8, **dadurch gekennzeichnet, dass** jede plastische Zwischenverformungszone (44) derart realisiert ist, dass sie eine vorspringende Ecke bildet, die sich in Richtung der Außenseite der Aufständerungsmittel (3) öffnet.

10. Anordnung nach einem der vorhergehenden Ansprüche, **dadurch gekennzeichnet, dass** die obere Tragstruktur (22) einen Umfang aufweist, der durch mehrere Seiten definiert ist, von denen wenigstens einige mit einer seitlichen Aufständerungswand (26a, 26b) verbunden sind, deren Größe im Wesentlichen identisch zu jener der zugeordneten Seite ist.

11. Anordnung nach einem der vorhergehenden Ansprüche, **dadurch gekennzeichnet, dass** die Verpackung (1) zwei Stoßdämpferkappen (6) umfasst, die an den entgegengesetzten Längsenden des Seitenkörpers (2) angeordnet sind, und dass die Aufständerungsmittel (3) axial zwischen den zwei Kappen (6) angeordnet sind.

12. Anordnung nach einem der vorhergehenden Ansprüche, **dadurch gekennzeichnet, dass** die Basisoberfläche (10) im Wesentlichen plan ist.

13. Anordnung nach einem der vorhergehenden Ansprüche, **dadurch gekennzeichnet, dass** die Basisplattform (5) eine Plattform eines Transportfahrzeugs ist.

14. Anordnung nach einem der Ansprüche 1 bis 12, **dadurch gekennzeichnet, dass** die Basisplattform (5) die Kombination einer Plattform (5a) eines Transportfahrzeugs (20) und einer Befestigungsplatte (5b) ist, die mit den Anlagebereichen der seitlichen Aufständerungswände verbunden ist, wobei diese Befestigungsplatte (5b) die Plattform (5a) wenigstens teilweise bedeckt.

15. Fahrzeug (20) zum Transport von radioaktiven Materialien, das mit wenigstens einer Anordnung (100) nach einem der vorhergehenden Ansprüche ausgestattet ist.

## Claims

1. An assembly (100) comprising:
- a package (1) for transporting radioactive materials, the package comprising a lateral body (2) extending about a longitudinal axis (8) of the package, the latter also including at least one shock absorbing cover (6) arranged at a longitudinal end of said lateral body, each shock absorbing cover extending laterally beyond the lateral body (2),
- a base platform (5) delimiting a base surface (10) located away from each shock absorbing cover (6);
- raising means (3) for raising the package (1) relative to the base surface (10), in a vertical superimposition direction (12) along which the base platform (5), said raising means (3), and the package (1) are superimposed, with its longitudinal axis (8) oriented substantially horizontally; and
- means (14) for holding the package on said raising means (3),
**characterised in that** said raising means (3) consist of the following elements:
- an upper structure (22) for supporting the lateral body of the package (1), said support upper structure extending at least partly under the lateral body (2) of the package;
- a plurality of raising lateral walls (26a, 26b), each lateral wall consisting of:
- an upper portion (28) for connection to the support upper structure (22), said upper portion forming a plastic deformation zone;
- a bearing portion (30) bearing against the base surface (10), the bearing portion of at least one of the raising lateral walls being fastened to this base surface;
- a lower portion (32) for connection to the bearing portion (30), said lower portion forming a plastic deformation zone; and
- a main portion (34) interconnecting the connection upper and lower portions (28, 32), each main portion extending downwards, in said superimposition direction (12), beyond each shock absorbing cover (6), and **in that** each main portion is formed by a single plate (34) or by a plurality of plates (34a, 34b) interconnected end to end and tilted relative to one another, each plate being arranged so as to define a non-zero angle (A1) with the superimposition direction (12), in any sectional plane passing through the plate over its entire height and including the superimposition direction.

2. The assembly according to claim 1, **characterised in that** said support upper structure includes at least one support plate (22, 22a, 22b), and **in that** at least one of the raising lateral walls (26a, 26b) is made as a single piece with said support plate, and preferably two raising lateral walls (26a, 26b) are made as a single piece with said support plate by being arranged on either side of an imaginary plane (P1) of symmetry of this same support plate.

3. The assembly according to claim 2, **characterised in that** said support upper structure includes two support plates (22a, 22b) superimposed along the superimposition direction, and **in that** said plurality of raising lateral walls consists of four walls, among which two raising lateral walls (26a) are made as a single piece with the highest support plate (22a), and the other two raising lateral walls (26b) are made as a single piece with the lowest support plate (22b).

4. The assembly according to claim 2, **characterised in that** said support upper structure includes a support plate (22) made as a single piece with all the walls (26a, 26b) of said plurality of raising lateral walls.

5. The assembly according to any of the preceding claims, **characterised in that** said plurality of raising lateral walls consists of four walls, facing one another two by two, a first pair of walls (26a) each having a main portion (34) formed by a single plate tilted so that both single plates get closer to each other going upwards, and a second pair of walls (26b) each having a main portion (34) formed by a single plate tilted so that both single plates get closer to each other going downwards.

6. The assembly according to claim 1 or claim 2, **characterised in that** said plurality of raising lateral walls consists of two walls (26a) facing each other, the main portion (34) of each of which preferentially consists of two plates (34a, 34b) tilted relative to each other and interconnected end to end by an intermediate plastic deformation zone (44).

7. The assembly according to claim 6, **characterised in that** said support structure includes a support plate (22) made as a single piece with both raising lateral walls (26a).

8. The assembly according to claim 6, **characterised in that** both raising lateral walls (26a) are made as a single piece within which both bearing portions (30) are located in continuity with each other, and **in that** said support upper structure (22) is preferentially made as a single piece with these raising lateral walls, by having a first plate (22') carried by the connection upper portion (28) of one of both walls (26a), and a second plate (22') separated from the first one and carried by the connection upper portion (28) of the other of both walls (26a).

9. The assembly according to any of claims 6 to 8, **characterised in that** each intermediate plastic deformation zone (44) is made so as to form a salient angle opening outwardly of the raising means (3).

10. The assembly according to any of the preceding claims, **characterised in that** the support upper structure (22) has a perimeter defined by several sides at least some of which are interconnected to a raising lateral wall (26a, 26b) the width of which is substantially identical to that of said associated side.

11. The assembly according to any of the preceding claims, **characterised in that** the package (1) includes two shock absorbing covers (6) arranged at the opposite longitudinal ends of said lateral body (2), and **in that** said raising means (3) are arranged axially between both covers (6).

12. The assembly according to any of the preceding claims, **characterised in that** said base surface (10) is substantially planar.

13. The assembly according to any of the preceding claims, **characterised in that** said base platform (5) is a platform of a transport vehicle.

14. The assembly according to any of claims 1 to 12, **characterised in that** said base platform (5) is the combination of a platform (5a) of a transport vehicle (20), and of a fastening plate (5b) integral with the bearing portions of the raising lateral walls, this fastening plate (5b) covering at least partly said platform (5a).

15. A vehicle (20) for transporting radioactive materials fitted with at least one assembly (100) according to any of the preceding claims.
